# EUROPÄISCHE PATENTSCHRIFT

(11) **EP 0 550 051 B1**
(45) Veröffentlichungstag und Bekanntmachung des Hinweises auf die Patenterteilung: **02.12.1998**
(21) Anmeldenummer: 92122076.0
(22) Anmeldetag: 28.12.1992
(51) Int. Cl.: F23D 14/42

(54) **Maschinenschneidbrenner mit Innenzündeinrichtung**
Cutting torch of flame cutting machine provided with internal ignition device
Chalumeau à découper d'une machine d'oxycoupage pourvu d'un dispositif d'allumage interne

(30) Priorität: 28.12.1991 DE 4143144
(43) Veröffentlichungstag der Anmeldung: 07.07.1993
(73) Patentinhaber: GCE-RHÖNA AUTOGENGERÄTE GmbH, D-36039 Fulda (DE)
(72) Erfinder: Görde, Werner, Dipl.-Ing., D-6400 Fulda (DE); Greifzu, Manfred, Dipl.-Ing., D-6411 Künzell (DE)
(74) Vertreter: Schubert, Siegmar, Dipl.-Ing.

(56) Entgegenhaltungen:
- EP-A- 0 432 522
- DE-A- 3 516 511
- DE-A- 3 527 955
- DE-C- 3 624 504

## Beschreibung

Die Erfindung betrifft einen Maschinenschneidbrenner mit Innenzündeinrichtung nach dem Oberbegriff des Anspruchs 1.

Bei einem bekannten Maschinenschneidbrenner mit einem Schneidsauerstoffkanal sind Zuführungen, d.h. Leitungen an Gewindeanschlüssen für Brenngas und/oder Heizsauerstoff vorgesehen, die mit einer Brenngas- und Sauerstoffversorgungsquelle verbunden sind. Der bekannte Schneidbrenner weist außerdem einen getrennten Gewindestutzen auf, der zu einer in den Schneidsauerstoffkanal mündenden Brenngas-Sauerstoffgemischzuführung mündet. Das Brenngas-Sauerstoffgemisch stellt das Zündgas dar. An dem Schneidsauerstoffkanal ist eine elektrische Zündeinrichtung stromabwärts der Einmündungsstelle der Brenngas-Sauerstoffgemischzuführung angeordnet. Das Brenngas-Sauerstoffgemisch, wird außerhalb des Brennerkörpers in einer Mischstelle erzeugt, die als Injektor ausgebildet ist. Der Injektor ist Bestandteil einer Zündgasmengenregelvorrichtung, die unmittelbar an Ver-sorgungsquellen für Brenngas und Heizsauerstoff angeschlossen ist. Damit soll eine von der Einstellung der Heizgase des Schneidbrenners unabhängige und unbeeinflußbare Zündgasmenge der Zündstelle zugeführt werden können (DE-OS 35 27 955).

Die genannte Zündgasmengenregelvorrichtung beinhaltet in Abzweigleitungen zu dem Injektor, die Heizsauerstoff sowie Brenngas führen, jeweils ein Magnetventil und einen Druckregler. Im einzelnen ist der Druckregler über ein Anschluß-T-Stück an eine Heizsauerstoffversorgungsquelle bzw. an eine Brenngasversorgungsquelle angeschlossen. An den Schneidbrenner ist weiterhin über einen Gewindestutzen eine Schneidsauerstoffleitung angebracht, welche über eine Regel- und/oder Steuereinrichtung mit der Schneidsauerstoffversorgungsquelle verbunden ist. Die Zufuhr des Brenngas-Sauerstoffgemisches als Zündgas erfolgt also parallel zu der Zufuhr des Brenngases, des Heizsauerstoffs und des Schneidsauerstoffs zu dem Schneidbrenner. Somit ist eine gesonderte Leitung für das Zündgas vorgesehen, die in der Praxis als Schlauch ausgeführt ist. Derartige Schläuche sind zwar für die Zündgaszufuhr oder Brenngaszufuhr geeignet, jedoch kann gleichwohl ein Unfallrisiko nicht ausgeschlossen werden, wenn über die üblichen langen Wege das Zündgas bzw. Brenngasgemisch dem Schneidbrenner zugeführt wird. Weiterhin ist der apparative Aufwand für die Zündgasmengenregelvorrichtung erheblich.

Bei der bekannten Anordnung der separaten Zündgasmengenregelvorrichtung, in der auch das Zündgas gebildet wird und die dazu im wesentlichen den Mischer zum Mischen des Zündbrenngases und des Zündsauerstoffes zu dem Zündgasgemisch, Druckregler für den Zündsauerstoff und das Zündgas, Magnetventile zum Zu- und Abschalten des Zündbrenngases und des Zündsauerstoffs umfaßt, die parallel zu der Brenngas- und Heizsauerstoffzufuhr sowie Schneidsauerstoffzufuhr an dem Schneidbrenner angeordnet ist, tritt aufgrund der größeren Menge und/oder des höheren Druckes der letztgenannten Brenngas- und Heizsauerstoffzufuhr das Problem auf, daß das in geringer Menge bzw. unter geringem Druck strömende Zündgasgemisch die Schneiddüse erst verhältnismäßig spät erreicht. Dies ist insbesondere bei Brennschneidmaschinen mit einer Vielzahl von Schneidbrennern störend, da der Zündfunke erst in Abhängigkeit von der zuletzt anstehenden Menge des Zündgasgemisches eines Brenners erzeugt werden darf (DE-PS 38 27 750). Um deswegen die Zündzeit zu verringern und eine sichere Zündung zu erreichen, ist die bekannte Steuer- oder Regelvorrichtung für Zündgase so ausgebildet, daß das Zündgasgemisch mit gegenüber der benötigten Menge bzw. dem benötigten Druck größerer Menge und/oder größerem Druck zu dem Schneidbrenner strömt und erst durch ein in der Nähe des Schneidbrenners oder in dem Schneidbrenner angeordnetes Steuer- oder Regelelement auf die benötigte Menge oder den benötigten Druck eingestellt wird. Das Steuer- oder Regelelement kann dabei als Feindosierventil ausgebildet sein. Es kann auch als Blende mit einer Dosierbohrung realisiert sein. Abgesehen davon kann eingangsseitig vor dem Mischer in der Brenngasleitung ein Feindosierventil zur Optimierung der Brenngasmenge angeordnet sein, wobei eingangsseitig vor dem Feindosierventil mindestens ein Magnetventil angeordnet ist. Dem Feindosierventil können Stellvorrichtungen zugeordnet sein, die in Abhängigkeit von einem vorgegebenen Mischungsverhältnis oder einer vorgegebenen Menge des Zündgasgemisches durch eine Steuereinheit verstellbar sind. Die grundsätzlichen Nachteile der Zündgasgemischzufuhr zu dem Schneidbrenner parallel zu dem Brenngas- und Heizsauerstoff sowie Schneidsauerstoff sind damit jedoch nicht gelöst.

Die EP-A-0 432 522 offenbart ähnlich dem Oberbegriff des vorliegenden Anspruchs 1 einen Maschinenschneidbrenner mit Innenzündeinrichtung an einem Schneidsauerstoffkanal, der mit einer Zündgas bildenden Mischstelle in Verbindung steht, wobei die Mischstelle über wenigstens ein Heizsauerstoff-Magnetventil an eine Heizsauerstoffquelle anschließbar ist sowie über ein Brenngas-Magnetventil an eine Brenngasleitung anschließbar ist und wobei der Maschinenschneidbrenner Anschlußstutzen für Brenngas, für Heizsauerstoff und für Schneidsauerstoff aufweist. Die Mischstelle ist somit über das Brenngas-Magnetventil mit den Anschlußstutzen für Brenngas sowie über das Heizsauerstoff-Magnetventil mit dem Anschlußstutzen für Heizsauerstoff verbunden. Im einzelnen sind in der Nähe des Brennereingangs Abzweigungen anzuordnen und kurze Leitungen zwischen den Magnetventilen und dem Mischer bzw. der Mischstelle vorzusehen. Alle diese Elemente sind aber außerhalb des Brennerkörpers, insbesondere des Ventilkörpers, angeordnet. Nachteilig ist die trotz der genannten kurzen Leitungen zwangsläufig sperrige und schwere Bauweise, bei der Anbauteile außen auf den Brenner gesetzt werden, die deswegen auch gegen Außeneinwirkung empfindlich ist.

Der vorliegenden Erfindung liegt die Aufgabe zugrunde, einen Maschinenschneidbrenner mit Innenzündeinrichtung der eingangs genannten Gattung so auszubilden, daß der gerätetechnische Aufwand für die Gesamtanordnung der Brennschneidmaschine verringert wird und die Betriebssicherheit erhöht wird.

Diese Aufgabe wird durch die in dem kennzeichnenden Teil des Anspruchs 1 angegebene Erfindung gelöst.

Somit zeichnet sich der Maschinenbrenner dadurch aus, daß nicht nur die Mischstelle für das Zündgas in dem Ventilkörper untergebracht ist, sondern daß darüber hinaus zumindest auch das heizsauerstoffdruckmindernde Element als Blende oder Blenden und das brenngasdruckmindernde Element ebenfalls als Blende integrale Bestandteile des Ventilkörpers sind und direkt in dem Ventilkörper mit dessen Anschlußstutzen in gasleitender Verbindung stehen. Die Mischung des Zündgases erfolgt nicht mehr vor dem Brenner, sondern innerhalb des Ventilkörpers des Brennerkörpers, wobei durch den regulierenden Druckminderer für Heizsauerstoff, der in dem Brennerkörper integriert ist, das Zündgas unabhängig von verschiedenen Eingangsdrücken des Brenners reguliert wird. Der Maschinenschneidbrenner weist als Gaszuführung somit lediglich Anschlußstutzen für das Brenngas, für den Heizsauerstoff und für den Schneidsauerstoff auf, jedoch keinen Anschluß für Zündgas. Es entfällt ein Schlauch, mit dem Zündgas dem Maschinenschneidbrenner zugeführt wird. Deswegen und wegen des einfachen inneren Aufbaus des Ventilkörpers ist der Maschinenschneidbrenner gerätetechnisch verhältnismäßig wenig aufwendig, jedoch betriebssicher. Besondere Robustheit und Kompaktheit des Maschinenschneidbrenners werden erreicht, da die Mischstelle und der Heizsauerstoffdruckminderer integrale Bestandteile des Ventilkörpers sind. Die statt der üblichen regulierenden Druckminderer vorgesehenen Blenden, die eine Dosieröffnung aufweisen, sind besonders wenig aufwendig. Durch die Anordnung des Injektors und der Blenden in dem Maschinenschneidbrenner wird weiterhin erreicht, daß das gebildete Zündgas trotz verhältnismäßig geringen Druckes und/oder niedriger Menge rasch in den Schneidsauerstoffkanal gelangt, der Bestandteil des Maschinenschneidbrenners ist. Da auch die Magnetventile in dem Maschinenschneidbrenner angeordnet sind, kann nicht nur die Mischung, sondern auch die Steuerung des Zündvorgangs in dem Maschinenschneidbrenner ablaufen. Da die genannten Komponenten innerhalb des Maschinenschneidbrenners untergebracht sind, besteht ein hoher Schutz gegen Beschädigungen.

Eine feinstufigere Regulierung kann gemäß Anspruch 2 dadurch erreicht werden, daß drei heizsauerstoffdruckmindernde, strömungsmäßig parallel angeordnete Blenden vorgesehen sind, denen je ein Magnetventil vorgeschaltet ist. Die Blenden können je nach Schneidaufgabe durch eine CNC-Steuerung einzeln oder gemeinsam vorgewählt werden.

Eine alternative Heizsauerstoffdruckminderung ist in Anspruch 3 angegeben.

Zur Einstellung des Brenngasdrucks an dem Injektor als Mischstelle ist nach Anspruch 4 alternativ vorgesehen, daß in dem Maschinenschneidbrenner zwischen dem Injektor und dem Anschlußstutzen anstelle der Blende für das Brenngas ein Nadelventil angeordnet ist.

Die Zuführung des Zündgasgemisches in den Schneidsauerstoffkanal des Maschinenschneidbrenners sowie die Zündung durch eine elektrische Zündeinrichtung sind konventionell. Bevorzugt wird eine Modellbauglühkerze als Innenzündeinrichtung in einem Brennerkopf eingesetzt, wie sie sonst für den Flugzeugmodellbau verwendet wird, die deshalb praktisch überall kostengünstig erhältlich ist.

Zwei Ausführungsbeispiele der Erfindung werden im folgenden anhand einer Zeichnung mit zwei Figuren erläutert, in denen die entsprechenden Maschinenschneidbrenner schematisch dargestellt sind. Die Ausführungsform gemäß Fig. 1 ist bevorzugt. In beiden Figuren sind gleiche Teile mit übereinstimmenden Bezugszeichen versehen.

In den Zeichnungen sind mit 1, 2 und 3 Anschlußstutzen für Schneidsauerstoff, Heizsauerstoff und Brenngas bezeichnet, die an einem Ventilkörper 4 sitzen. Der Maschinenschneidbrenner umfaßt weiter einen Brennerkopf 7, der über ein nicht dargestelltes Rohr mit dem Ventilkörper verbunden sein kann und in den ein Schneidsauerstoffkanal 8 mündet. Zu dem Schneidsauerstoffkanal führt eine Zündgasbohrung 9 zur Zündgaszufuhr. Stromabwärts der Einmündungsstelle der Zündgasbohrung steht eine Modellbau-Zündkerze 10 mit dem Schneidsauerstoffkanal in Verbindung. Eine Brenngas-Heizsauerstoffgemischzuführung in dem Brennkopf 7 des Maschinenschneidbrenners ist bei 11 angedeutet. Sie geht von einem ebenfalls innerhalb des Ventilkörpers untergebrachten Heizgas-Injektor 12 aus. Ein in der Zeichnung nicht dargestelltes Nadelventil in dem Ventilkörper kann in einer Zuführung des Brenngases zu dem Injektor 12 zur Heizflammenregulierung vorgesehen sein.

Integral in dem Ventilkörper ist ein Injektor 14 ausgebildet, in dem das Zündgas gemischt wird und deswegen allgemein als Mischstelle des Zündgases bezeichnet ist. Zur Versorgung des Injektors 14 für die Zündgasgemischbildung mit Heizsauerstoff wird dieser von der Heizsauerstoffzuführung abgezweigt und über ein Magnetventil und eine Blende 6 mit Dosieröffnungen dem Injektor 14 zugeführt. Es kann eine Anordnung von 3 Blenden mit Dosieröffnungen vorgesehen sein, die durch Magnetventile mittels einer CNC-Steuerung vorgewählt werden. Eine Zufuhr des Brenngases zu dem Injektor 14 erfolgt über ein Magnetventil 15 sowie eine Blende oder ein Nadelventil 16 mit fester Einstellung.

Die beschriebenen Elemente des Maschinenschneidbrenners mit Ausnahme der äußeren Teile der Anschlußstutzen 1, 2, 3 und gegebenenfalls äußerer Teile der Magnetventile 5, 15 sind innerhalb des Ventilkörpers des Maschinenschneidbrenners angeordnet, wobei insbesondere der Injektor 14 zur Zündgasmischung und die Blenden 15, 16, 17 integrale Bestandteile des Ventilkörpers 4 sind. Verbleibende (Stich-)Leitungen in dem Ventilkörper sind mit strich-punktierten Linien dargestellt. Die Verbindungen ergeben sich damit aus der Zeichnung.

Die Ausführungsform des Maschinenschneidbrenners nach Fig. 2 unterscheidet sich von derjenigen nach Fig. 1 hinsichtlich der Heizsauerstoffzuführung 24 für die Zündgemischbildung. Anstelle einer oder mehrerer paralleler Blenden in Fig. 1 ist in der zweiten Ausführungsform nach Fig. 2 ein Druckminderer 17 statt einer Blende in der Heizsauerstoffzuführung eingeschaltet, der den Heizsauerstoffdruck in dem Injektor 14 unabhängig von Schwankungen des Heizsauerstoffdrucks an dem Anschlußstutzen 2 reguliert.

## Patentansprüche

1. Maschinenschneidbrenner mit Innenzündeinrichtung an einem Schneidsauerstoffkanal, der mit einem Injektor als zündgasbildende Mischstelle in Verbindung steht, wobei die Mischstelle über wenigstens ein Heizsauerstoff-Magnetventil an einer Heizsauerstoffquelle anschließbar ist sowie über brenngasdruckmindernde Mittel und ein Brenngas-Magnetventil an eine Brenngasleitung anschließbar ist und wobei der Maschinenschneidbrenner an einem Ventilkörper Anschlußstutzen für Brenngas, für Heizsauerstoff und für Schneidsauerstoff aufweist,
**dadurch gekennzeichnet,**
daß der das Zündgas bildende Injektor (14), mindestens eine heizsauerstoffmindernde Blende (16) und eine brenngasdruckmindernde Blende (16) integrale Bestandteile des Ventilkörpers (4) sind, daß die Magnetventile (5, 15) in dem Ventilkörper (4) untergebracht sind und daß der Injektor (14) über die brenngasdruckmindernde Blende (16) und das Brenngas-Magnetventil (15) mit den Anschlußstutzen (3) für Brenngas in Verbindung steht sowie über die heizsauerstoffdruckmindernde Blende (6) und das Heizsauerstoff-Magnetventil (5) mit dem Anschlußstutzen (2) für Heizsauerstoff in Verbindung steht.

2. Maschinenschneidbrenner nach Anspruch 1,
**dadurch gekennzeichnet,**
daß drei heizsauerstoffdruckmindernde, strömungsmäßig parallel angeordnete Blenden (18, 19, 20) vorgesehen sind, denen je ein Magnetventil (15, 16, 17) vorgeschaltet ist.

3. Maschinenschneidbrenner nach Anspruch 1,
**dadurch gekennzeichnet,**
daß anstelle der heizsauerstoffdruckmindernden Blende (6) ein regulierender Heizsauerstoffdruckminderer (17) vorgesehen ist.

4. Maschinenschneidbrenner nach einem der vorangehenden Ansprüche,
**dadurch gekennzeichnet,**
daß in dem Maschinenschneidbrenner zwischen dem Injektor (14) und dem Anschlußstutzen (3) anstelle der Blende (16) für das Brenngas ein Nadelventil angeordnet ist.

5. Maschinenschneidbrenner nach einem der vorangehenden Ansprüche,
**gekennzeichnet durch,**
eine Modellbau-Glühkerze (10) als Innenzündeinrichtung in einem Brennerkopf (7).

## Claims

1. Flame cutting machine with internal ignition device at a cutting oxygen channel which is connected to an injector as a mixing point forming an ignition gas so that the mixing point can be connected to a heating oxygen source via at least one heating oxygen solenoid valve to a source of heating oxygen, so that it can also be connected via a fuel gas pressure reducing means and a fuel gas solenoid valve to a fuel gas line and so that the flame cutting machine is provided on a valve body with connection pieces for fuel gas, heating oxygen and for cutting oxygen, characterized in that the injector (14) forming the ignition gas, at least one heating oxygen reducing diaphragm (16) and a fuel gas pressure-reducing diaphragm (16) are integral components of the valve body (4), in that the solenoid valves (5, 15) are housed in the valve body (4) and in that the injector (14) is connected via the fuel gas pressure-reducing diaphragm (16) and the fuel gas solenoid valve (15) to the connection piece (3) for fuel gas and is connected via the heating oxygen pressure-reducing diaphragm (6) and the heating oxygen solenoid valve (5) to the connection piece (2) for heating oxygen.

2. Flame cutting machine according to claim 1,
characterized in that three heating oxygen pressure-reducing diaphragms (18, 19, 20) disposed in parallel according to the flow are provided, to which in each case a solenoid valve (15, 16, 17) is connected in series.

3. Flame cutting machine according to claim 1,
characterized in that a regulating heating oxygen pressure-reducing unit (17) is provided instead of the heating oxygen pressure-reducing diaphragm (6).

4. Flame cutting machine according to one of the preceding claims, characterized in that a needle valve is disposed in the flame cutting machine between the injector (14) and the connection piece (3) instead of the diaphragm (16) for the fuel gas.

5. Flame cutting machine according to one of the preceding claims, characterized by a model construction heater plug (10) as an internal ignition device in a torch head (7).

## Revendications

1. Chalumeau à découper de machine d'oxycoupage, doté d'un dispositif d'allumage intérieur sur un canal d'oxygène de coupe, qui est en communication avec un injecteur en tant que zone de mélange formant le gaz d'allumage, la zone de mélange pouvant être raccordée, par l'intermédiaire d'au moins une soupape électromagnétique d'oxygène de chauffage, à une source d'oxygène de chauffage, et pouvant être raccordée, par l'intermédiaire de moyens de réduction de la pression du gaz de combustion et d'une soupape de gaz de combustion, à une conduite de gaz de combustion, et le chalumeau à découper de machine d'oxycoupage présentant sur un corps de soupape, des raccords de branchement pour du gaz de combustion, pour de l'oxygène de chauffage et pour de l'oxygène de coupe, caractérisé en ce que l'injecteur (14) de formation du gaz d'allumage, au moins un diaphragme de réduction de la pression de l'oxygène de chauffage (6) et un diaphragme de réduction de la pression du gaz de combustion (16) sont des parties intégrantes du corps de soupape (4), en ce que les soupapes électromagnétiques (5, 15) sont logées dans le corps de soupape (4), et en ce que l'injecteur (14) est relié au raccord de branchement (3) pour le gaz de combustion, par l'intermédiaire du diaphragme de réduction de la pression du gaz de combustion (16) et de la soupape électromagnétique de gaz de combustion (15), et est relié au raccord de branchement (2) pour l'oxygène de chauffage, par l'intermédiaire du diaphragme de réduction de la pression de l'oxygène de chauffage (6) et de la soupape électromagnétique d'oxygène de chauffage (5).

2. Chalumeau à découper de machine d'oxycoupage selon la revendication 1, caractérisé en ce que sont prévus trois diaphragmes de réduction de la pression de l'oxygène de chauffage (18, 19, 20), montés en parallèle sur le plan de l'écoulement du fluide, et en amont de chacun desquels est monté respectivement une soupape électromagnétique (15, 16, 17).

3. Chalumeau à découper de machine d'oxycoupage selon la revendication 1, caractérisé en ce qu'à la place du diaphragme de réduction de la pression de l'oxygène de chauffage (6) est prévu un réducteur à régulation de la pression de l'oxygène de chauffage (17).

4. Chalumeau à découper de machine d'oxycoupage selon l'une des revendications précédentes, caractérisé en ce que dans le chalumeau à découper de la machine d'oxycoupage, entre l'injecteur (14) et le raccord de branchement (3), est disposée une soupape à pointeau pour le gaz de combustion, à la place du diaphragme (16).

5. Chalumeau à découper de machine d'oxycoupage selon l'une des revendications précédentes, caractérisé par une bougie (10) de modélisme en guise de dispositif d'allumage intérieur dans une tête de chalumeau (7).
